# FASCICULE DE BREVET EUROPEEN

(11) **EP 3 220 211 B1**
(45) Date de publication et mention de la délivrance du brevet: **10.10.2018**
(21) Numéro de dépôt: 16160124.0
(22) Date de dépôt: 14.03.2016
(51) Int. Cl.: G04B 31/04

(54) **SYSTEME ANTICHOC A BLOCAGE ANGULAIRE**
STOSSSICHERUNGSSYSTEM MIT ROTATIONSSPERRE
SHOCK ABSORBING SYSTEM WITH ANGULAR LOCKING

(43) Date de publication de la demande: 20.09.2017
(73) Titulaire: ETA SA Manufacture Horlogère Suisse, 2540 Grenchen (CH)
(72) Inventeur: Merino, Antonio, 2740 Moutier (CH)
(74) Mandataire: Goulette, Ludivine

(56) Documents cités:
- CH-A- 330 904
- FR-A- 1 008 173
- US-A- 2 239 682

## Description

La présente invention concerne un système antichoc pour un axe d'un mobile d'une pièce d'horlogerie. L'axe comprend un tigeron, comportant un support, ledit support étant pourvu d'un logement prévu pour recevoir un système pivot dans lequel le tigeron est inséré. Le système antichoc comprend en outre des moyens élastiques agencés pour exercer sur ledit système pivot au moins une force axiale.

Le domaine technique de l'invention est le domaine technique de la mécanique fine.

### ARRIERE PLAN TECHNOLOGIQUE

La présente invention concerne des paliers pour pièces d'horlogerie, plus particulièrement du type permettant d'amortir les chocs. Les constructeurs de montres mécaniques ont conçu depuis longtemps de nombreux dispositifs permettant à un axe d'absorber l'énergie résultant d'un choc, notamment d'un choc latéral, par butée contre une paroi du trou du bloc de base qu'il traverse, tout en permettant un déplacement momentané du tigeron avant qu'il ne soit ramené à sa position de repos sous l'action d'un ressort.

Des paliers de ce type sont connus des documents US-A-2239682, CH-A-330904 et FR-A-1008173.

Les figures 1 et 2 illustrent un dispositif dit à double cône inversé qui est actuellement utilisé dans des pièces d'horlogerie se trouvant sur le marché.

Un support 1, dont la base comporte un trou 2 pour le passage de l'axe de balancier 3 terminé par un tigeron 3a, permet de positionner un chaton 20 dans lequel sont immobilisées une pierre percée 4 traversée par le tigeron 3a et une pierre contre-pivot 5. Le chaton 20 est maintenu dans un logement 6 du support 1 par un ressort 10 qui comprend dans cet exemple des extensions radiales 9 comprimant la pierre contre-pivot 5. Le support 1 est une pièce de révolution comprenant un rebord circulaire 11. Ce rebord 11 est interrompu en deux endroits diamétralement opposés par une ouverture 12 de sorte à créer deux rebords semi-circulaires 11a, 11b. L'ouverture 12 est ménagée pour partie dans les deux rebords semi-circulaires 11a, 11b de façon à matérialiser deux retours 13. Le chaton 20 est maintenu dans un logement 6 du support 1 par des moyens élastiques tels un ressort 10 qui comprend dans cet exemple des extensions radiales 9 comprimant la pierre contre-pivot 5. Le ressort 10 est du type axiale et présente une forme de lyre agencée pour prendre appui sous les retours des rebords semi-circulaires 11a, 11b. Le logement 6 comporte deux portées 7, 7a en forme de cônes inversés sur lesquelles prennent appui des portées complémentaires 8, 8a du chaton 20, lesdites portées devant être exécutées avec une très grande précision. En cas de choc axial, la pierre percée 4, la pierre contre-pivot 5 et l'axe du balancier se déplacent et le ressort 10 agit seul pour ramener l'axe de balancier 3 dans sa position initiale. Le ressort 10 est dimensionné pour avoir une limite de déplacement de sorte qu'au-delà de cette limite, l'axe de balancier 3 arrive en contact avec des butées 14 permettant audit axe 3 d'absorber le choc, ce que les tigerons 3a de l'axe 3 ne peuvent faire sous peine de casser. En cas de choc latéral, c'est-à-dire lorsque l'extrémité du tigeron déséquilibre le chaton 20 hors de son plan de repos, le ressort 10 coopère avec les plans inclinés complémentaires 7, 7a ; 8, 8a pour recentrer le chaton 20. De tels paliers ont par exemple été vendus sous la marque Incabloc®. Ces ressorts peuvent être réalisés en phynox ou laiton et sont fabriqués par des moyens traditionnels de découpage.

Or, un inconvénient de ces systèmes amortisseurs de chocs est que leur montage n'est pas aisé. En effet, certaines pièces comme le support 1 et le ressort 10 doivent être orientées et manipulées d'une certaine façon lors de l'opération de montage pour que l'assemblage puisse se faire. Ainsi, l'assemblage du système amortisseur de chocs commence en se munissant d'un support, puis d'un chaton avec ces pierres. Ce dernier est placé dans le logement du support. Ensuite, on se munit d'un ressort du type axial et qui présente une forme de lyre. Celui-ci est manipulé pour qu'il puisse prendre appui sous les retours des rebords semi-circulaires 11a, 11b du support.

### RESUMÉ DE L'INVENTION

L'invention a pour but de pallier les inconvénients de l'art antérieur en proposant de fournir un système amortisseur de chocs dont l'assemblage est automatisable, simple et sûre.

A cet effet, l'invention concerne un dispositif amortisseur de chocs pour un axe d'un élément d'une pièce d'horlogerie comprenant un support comportant une coupelle de fond surmontée par un rebord périphérique délimité, à l'opposé de ladite coupelle, par une surface supérieure et comprenant une paroi extérieure, ladite coupelle et le rebord définissant ensemble un logement, le dispositif comprenant en outre au moins un module pivot s'étendant selon un axe, ledit au moins un module pivot étant agencé dans ledit logement et apte à coopérer avec ledit axe, ledit dispositif comprenant des moyens de fixation comprenant une portée périphérique s'étendant depuis le rebord vers le centre axiale de la coupelle, des moyens élastiques étant agencés entre le module pivot et la portée pour exercer une contrainte sur le module pivot,
caractérisé en ce que les moyens élastiques comportent un anneau ressort muni d'au moins une extension radiale s'étendant vers le centre dudit anneau et d'au moins deux ergots s'étendant dans une direction inverse, ladite portée comprenant au moins une encoche pour permettre le montage à baïonnette dudit anneau ressort et en ce que la portée comprend, de part et d'autre de ladite au moins une encoche, un bec orienté vers la coupelle de fond permettant de bloquer en rotation lesdits moyens élastiques.

Dans un premier mode de réalisation avantageux, la portée comprend trois encoches, ledit anneau ressort comprenant trois ergots.

Dans un second mode de réalisation avantageux, lesdits moyens élastiques comprennent un anneau ressort comportant au moins deux bras s'étendant vers le centre axial dudit anneau ressort pour plaquer ledit module pivot dans le logement du support.

Dans un troisième mode de réalisation avantageux, les au moins deux bras sont diamétralement opposées.

Dans un autre mode de réalisation avantageux, l'anneau ressort comprend trois bras angulairement répartis.

Dans un autre mode de réalisation avantageux, lesdits moyens comprennent un anneau ressort comportant des extensions radiales internes disposées entre des parties annulaires, lesdites extensions radiales internes étant constituées par la bande formant l'anneau recourbée vers l'intérieur de l'anneau.

Dans un autre mode de réalisation avantageux, lesdites extensions radiales internes sont régulièrement réparties.

Dans un autre mode de réalisation avantageux, l'anneau ressort comprend trois extensions radiales internes.

### BREVE DESCRIPTION DES FIGURES

Les buts, avantages et caractéristiques du système antichoc ou dispositif amortisseur de chocs selon la présente invention apparaîtront plus clairement dans la description détaillée suivante d'au moins une forme de réalisation de l'invention donnée uniquement à titre d'exemple non limitatif et illustrée par les dessins annexés sur lesquels :
- les figures 1 et 2, déjà citées, permettent de représenter de manière schématique un système amortisseur de chocs de pièce d'horlogerie selon l'art antérieur;
- les figures 3 et 4 représentent de manière schématique un système amortisseur de chocs de pièce d'horlogerie selon l'invention lorsqu'il est démonté et monté ;
- les figures 5 et 6 représentent différentes solutions des moyens élastiques du système amortisseur de chocs de pièce d'horlogerie selon l'invention ;

### DESCRIPTION DÉTAILLÉE

La présente invention procède de l'idée générale inventive qui consiste à procurer un dispositif amortisseur de chocs ou système antichoc simple, facile à monter et offrant moins de risques de problèmes lors du montage. Ce système amortisseur de chocs est agencé pour être monté sur une platine et/ou au moins un pont d'un mouvement horloger. Le mouvement horloger est placé dans une pièce d'horlogerie comprenant une carrure fermée par un fond et une glace.

Sur les figures 3 et 4, un dispositif ou palier amortisseur de chocs 100 ou système antichoc selon un premier mode de réalisation est représenté. Ce dispositif amortisseur de chocs ou système antichoc 100 est monté dans un élément de base d'un mouvement de pièce d'horlogerie. En particulier, la platine ou les ponts du mouvement sont l'élément de base dans lesquels le système antichoc 100 selon l'invention est placé. Ce système antichoc 100 comprend un support 200. Ce support 200 se présente sous la forme d'une coupelle 201, pourvue d'un trou 202, surmontée par un rebord périphérique 203 délimité, à l'opposé de ladite coupelle, par une surface supérieure 213. Ce rebord périphérique 203 présente également une paroi externe 214 et une paroi interne 215. Ce rebord 203 et la coupelle de fond 201 permettent de définir un logement 206 dans lequel un module pivot 400 est inséré. Le rebord 203 et la coupelle de fond 201 pourront être monoblocs ou des pièces dissociées. Un module pivot 400 classique comprend un chaton 401 c'est-à-dire une pièce présentant un orifice central circulaire, une paroi externe et une paroi interne. Dans l'orifice central est insérée une pierre percée 402 dont le diamètre correspond à celui de l'orifice central. La paroi interne comprend un épaulement de sorte qu'une pierre contre-pivot 403 puisse être fixée. Le module pivot 400 est alors placé dans le logement 206 du support 200 et coopère avec le tigeron d'un axe.

Le système antichoc 100 comprend en outre des moyens élastiques 300 qui sont agencés pour coopérer avec le module pivot 400. Cela permet d'amortir les chocs et de ramener le module pivot 400 dans sa position de repos lorsque les contraintes exercées suite aux chocs s'estompent. Les moyens élastiques 300 sont fixés sur le support 200. De préférence, les moyens élastiques 300 sont également placés sur le module pivot 400. Le système antichoc 100 est ensuite inséré dans un orifice de la platine ou dans l'un des ponts du mouvement.

Les moyens élastiques 300 se présentent, par exemple, sous la forme d'un anneau ressort 301. Cet anneau ressort 301 est du type plat c'est-à-dire qu'il est constitué d'une bande ou ruban c'est-à-dire présentant une largeur plus grande que l'épaisseur. La bande ou ruban constituant l'anneau ressort 301 est métallique et circulaire s'étendant selon un axe central (C).

Dans une première réalisation de cet anneau ressort 301 visible à la figure 5, les moyens élastiques 300 se présentent sous la forme d'un anneau ressort 301 circulaire qui comprend des bras 302 s'étendant vers le centre axial dudit anneau ressort 301. Ces bras 302 sont diamétralement opposés et servent à plaquer ledit module pivot 400 dans le logement 206 du support 200. L'anneau ressort 301 pourra comprendre deux, préférentiellement trois bras.

Dans une seconde réalisation de cette anneau ressort 301 visible à la figure 6, l'anneau ressort 301 comprend des extensions radiales internes 303 disposées entre des parties annulaires 304. Ces extensions radiales internes 303 sont constituées par la bande formant l'anneau 301 qui est recourbée vers l'intérieur de l'anneau 301. Ces extensions radiales internes 303 sont, de préférence, régulièrement réparties sur le tour de l'anneau plat 301 de sorte que l'anneau ressort 301 puisse agir de façon homogène comme visible à la figure 5. On comprend alors que l'anneau ressort 301 peut être orienté d'une manière quelconque par rapport au support 200. L'anneau ressort 301 pourra comprendre deux, préférentiellement trois extensions radiales.

Pour monter et fixer les moyens élastiques 300 au support 200, un système à baïonnette 500 est utilisé. Un tel système à baïonnette comprend une portée 501 périphérique s'étendant du rebord 203 vers le centre du support 200. Cette portée 501 forme, avec le support 200 et le rebord, une zone de maintien 503. Cette zone de maintien 503 peut comprendre en outre une gorge 505 périphérique pour que les moyens élastiques 300 puissent s'y insérer. Afin de monter les moyens élastiques, la portée 501 comprend des encoches 507 de sorte à ce que la portée soit divisée en portion.

Avantageusement, l'anneau ressort 301 présente des ergots 305 s'étendant de sorte à s'éloigner du centre axial dudit anneau ressort 301. Ces ergots 305 sont agencés pour maintenir ledit anneau ressort 301. Effectivement, les dimensions de l'anneau ressort 301 et de la portée 501 sont calculées de sorte que les ergots 305 puissent s'insérer dans les encoches 507 de la portée 501. Le nombre d'encoches sera préférentiellement identique au nombre d'ergots. Préférentiellement, ce nombre sera de trois. Cette insertion des ergots dans les encoches de la portée permet audit anneau-ressort d'être inséré dans la zone de maintien. Il suffit alors de mettre en rotation l'anneau ressort pour que les ergots soient placés sous la portée 501. En effet, le montage du ressort est postérieur à l'étape visant à placer le module pivot 400 dans son logement 206 de sorte que le montage de l'anneau-ressort entraine l'apparition d'une contrainte appliquée sur ledit anneau-ressort. Cette contrainte est due au module pivot qui tend à pousser l'anneau ressort vers l'extérieur du logement alors que les ergots dudit anneau ressort sont en butée sur la portée, retenant ainsi ledit anneau ressort. Bien entendu, il pourra être possible d'avoir une seule encoche au niveau de la portée mais d'avoir un anneau-ressort ayant deux ou trois ergots.

La présence des ergots 305 permet de limiter la contrainte exercée sur ledit anneau ressort 301 par la portée de sorte que cette contrainte est uniquement localisée sur ces ergots 305. Par conséquent, comme ces ergots 305 sont des zones passives c'est-à-dire sans influence sur le comportement de l'anneau ressort 301. De ce fait, le comportement initial de l'anneau ressort 301 n'est pas modifié par son assemblage au support 200.

Astucieusement selon l'invention, les portions de la portée 501 sont conçues pour présenter, à chaque extrémité, un bec 509. Ces becs situés à chaque extrémité d'une portion de la portée ont une fonction de blocage de l'anneau-ressort. En effet, en condition de fonctionnement, le système amortisseur de chocs travaille de sorte que le ressort est plus ou moins sollicité. Toutefois, il arrive que le ressort ne soit plus sous contrainte de sorte qu'un déplacement de cet anneau-ressort est possible. Ce déplacement peut être un mouvement de rotation de l'anneau ressort sur lui-même. Par conséquent, si la rotation est trop importante, il existe un risque que les ergots se trouvent en regard des encoches et donc que l'anneau-ressort se démonte. Ainsi, la présence des becs résous avantageusement ce problème en faisant office de limiteur de rotation. Lors d'une rotation de l'anneau-ressort sur lui-même en cas de faible contrainte, les becs font office de butée pour stopper cette rotation. Les ergots de l'anneau-ressort ne se peuvent pas se retrouver en regard des encoches et donc l'anneau ressort ne peut pas se démonter de lui-même.

On peut imaginer, le support 200 et l'élément du mouvement dans lequel le palier amortisseur de chocs 100 est placé ne sont qu'une seule et même pièce, le support 200 et l'élément du mouvement sont donc monoblocs. On comprend alors que l'élément de base présente un évidement agencé pour former un fond percé d'un trou et formant le logement 206 dans lequel le module pivot 400 est placé. On comprend également que cette seconde variante peut cohabiter avec la première variante. En effet, comme un pont ou une platine présente une forme quelconque, une zone de montage agencée permet d'être sure de pouvoir installer les moyens de fixations et donc de maintenir le module pivot 400 dans le logement.

On comprendra que diverses modifications et/ou améliorations et/ou combinaisons évidentes pour l'homme du métier peuvent être apportées aux différents modes de réalisation de l'invention exposée ci-dessus sans sortir du cadre de l'invention définie par les revendications annexées.

En effet, il est possible que le module pivot 400 puisse être constitué d'une pierre unique ou que la pierre percée et la pierre contre-pivot soient solidaires l'une de l'autre. On comprend que la pierre percée et la pierre contre-pivot peuvent être chassées l'une dans l'autre ou être monoblocs. Ces possibilités permettent de limiter le nombre de pièce du palier amortisseur de chocs.

## Revendications

1. Dispositif amortisseur de chocs (100) pour un axe d'un élément d'une pièce d'horlogerie comprenant un support (200) comportant une coupelle de fond (201) surmontée par un rebord périphérique (203) délimité, à l'opposé de ladite coupelle, par une surface supérieure (213) et comprenant une paroi extérieure (214), ladite coupelle (201) et le rebord (203) définissant ensemble un logement (206), le dispositif comprenant en outre au moins un module pivot (400) s'étendant selon un axe (C), ledit au moins un module pivot étant agencé dans ledit logement et apte à coopérer avec ledit axe, ledit dispositif comprenant des moyens de fixation (500) comprenant une portée (501) périphérique s'étendant depuis le rebord vers le centre axiale de la coupelle, des moyens élastiques étant agencés entre le module pivot et la portée pour exercer une contrainte sur le module pivot,
**caractérisé en ce que** les moyens élastiques comportent un anneau ressort (301) muni d'au moins une extension radiale (302, 303) s'étendant vers le centre dudit anneau et d'au moins deux ergots (305) s'étendant dans une direction inverse, ladite portée comprenant au moins une encoche (507) pour permettre le montage à baïonnette dudit anneau ressort et **en ce que** la portée comprend, de part et d'autre de ladite au moins une encoche, un bec (509) orienté vers la coupelle de fond permettant de bloquer en rotation lesdits moyens élastiques.

2. Dispositif amortisseur de chocs (100) selon la revendication 1, **caractérisé en ce que** la portée (501) comprend trois encoches (507), ledit anneau ressort comprenant trois ergots (305).

3. Dispositif amortisseur de chocs (100) selon les revendications 1 ou 2, **caractérisé en ce que** lesdits moyens élastiques (300) comprennent un anneau ressort (301) comportant au moins deux bras (302) s'étendant vers le centre axial dudit anneau ressort pour plaquer ledit module pivot dans le logement du support.

4. Dispositif amortisseur de chocs (100) selon la revendication 3, **caractérisé en ce que** les au moins deux bras (302) sont diamétralement opposées.

5. Dispositif amortisseur de chocs (100) selon la revendication 3, **caractérisé en ce que** l'anneau ressort comprend trois bras (302) angulairement répartis.

6. Dispositif amortisseur de chocs (100) selon les revendications 1 ou 2, **caractérisé en ce que** lesdits moyens (300) comprennent un anneau ressort (301) comportant des extensions radiales internes (303) disposées entre des parties annulaires (304), lesdites extensions radiales internes étant constituées par la bande formant l'anneau recourbée vers l'intérieur de l'anneau.

7. Dispositif amortisseur de chocs (100) selon la revendication 6, **caractérisé en ce que** lesdites extensions radiales internes (303) sont régulièrement réparties.

8. Dispositif amortisseur de chocs (100) selon les revendications 6 ou 7, **caractérisé en ce que** l'anneau ressort comprend trois extensions radiales internes (303).

## Patentansprüche

1. Stoßabsorbierende Vorrichtung (100) für eine Achse eines Elements eines Zeitmessgeräts, umfassend einen Träger (200), der einen schalenförmigen Boden (201) aufweist, auf dem ein Umfangsrand (203) montiert ist, der gegenüber dem Boden durch eine obere Oberfläche (213) begrenzt ist und eine Außenwand (214) aufweist, wobei der Boden (201) und der Rand (203) zusammen einen Aufnahmeraum (206) bilden, wobei die Vorrichtung ferner mindestens ein Pivot-modul (400) umfasst, das sich entlang einer Achse (C) erstreckt, wobei das mindestens eine Pivot-modul in dem Aufnahmeraum angeordnet ist und dafür ausgelegt ist, mit der Achse zusammenzuwirken, wobei die Vorrichtung Befestigungsmittel (500) umfasst, die einen umlaufenden Bereich (501) aufweisen, der sich von dem Rand zu dem axialen Zentrum des Bodens hin erstreckt, wobei zwischen dem Pivot-modul und dem Bereich elastische Mittel angeordnet sind, um auf das Pivot-modul eine Beanspruchung auszuüben,
**dadurch gekennzeichnet, dass** die elastischen Mittel einen Federring (301) umfassen, der mit mindestens einer radialen Verlängerung (302, 303) versehen ist, die sich zu dem Zentrum des Federrings hin erstreckt, und mit mindestens zwei Vorsprüngen (305) versehen ist, die sich in entgegengesetzter Richtung erstrecken, wobei der Bereich mindestens eine Kerbe (507) aufweist, um eine Bajonettmontage des Federrings zu ermöglichen, und dass der Bereich beiderseits der mindestens einen Kerbe eine zu dem schalenförmigen Boden gerichtete Spitze (509) aufweist, die ermöglicht, die elastischen Mittel drehfest auszubilden.

2. Stoßabsorbierende Vorrichtung (100) nach Anspruch 1, **dadurch gekennzeichnet, dass** der Bereich (501) drei Kerben (507) umfasst, wobei der Federring drei Vorsprünge (305) umfasst.

3. Stoßabsorbierende Vorrichtung (100) nach den Ansprüchen 1 oder 2, **dadurch gekennzeichnet, dass** die elastischen Mittel (300) einen Federring (301) umfassen, der mindestens zwei Arme (302) aufweist, die sich zum axialen Zentrum des Federrings hin erstrecken, um das Drehmodul in den Aufnahmeraum des Trägers zu drücken.

4. Stoßabsorbierende Vorrichtung (100) nach Anspruch 3, **dadurch gekennzeichnet, dass** die mindestens zwei Arme (302) einander diametral gegenüberliegen.

5. Stoßabsorbierende Vorrichtung (100) nach Anspruch 3, **dadurch gekennzeichnet, dass** der Federring drei in Winkelrichtung verteilte Arme (302) umfasst.

6. Stoßabsorbierende Vorrichtung (100) nach den Ansprüchen 1 oder 2, **dadurch gekennzeichnet, dass** die Mittel (300) einen Federring (301) umfassen, der innere radiale Verlängerungen (303) aufweist, die zwischen ringförmigen Teilen (304) angeordnet sind, wobei die inneren radialen Verlängerungen durch den den Ring bildenden Streifen gebildet sind, der zur Innenseite des Federrings hin gekrümmt ist.

7. Stoßabsorbierende Vorrichtung (100) nach Anspruch 6, **dadurch gekennzeichnet, dass** die inneren radialen Verlängerungen (303) regelmäßig verteilt sind.

8. Stoßabsorbierende Vorrichtung (100) nach den Ansprüchen 6 oder 7, **dadurch gekennzeichnet, dass** der Federring drei innere radiale Verlängerungen (303) umfasst.

## Claims

1. Shock absorber device (100) for an arbor of a timepiece element including a support (200) comprising a base cup (201) surmounted by a peripheral rim (203) delimited, opposite said cup, by an upper surface (213) and including an outer wall (214), said cup (201) and the rim (203) defining together a housing (206), the device further including at least one pivot module (400) extending along an axis (C), said at least one pivot module being arranged inside said housing and able to cooperate with said arbor, said device comprising fastening means (500) including a peripheral shoulder (501) extending from the rim towards the axial centre of the cup, elastic means being arranged between the pivot module and the shoulder to exert a stress on the pivot module,
**characterized in that** the elastic means include a spring ring (301) provided with at least one radial extension (302, 303) extending towards the centre of said ring and with at least two catches (305) extending in an opposite direction, said shoulder including at least one notch (507) to allow a mounting of said spring ring based on a bayonet system and **in that** the shoulder includes, on either side of said at least one notch, a beak (509) oriented towards the base cup allowing said elastic means to be locked in rotation.

2. Shock absorber device (100) according to claim 1, **characterized in that** the shoulder (501) includes three notches (507), said spring ring comprising three catches (305).

3. Shock absorber device (100) according to claims 1 or 2, **characterized in that** said elastic means (300) include a spring ring (301) comprising at least two arms (302) extending towards the axial centre of said spring ring to press said pivot module into the housing of the support.

4. Shock absorber device (100) according to claim 3, **characterized in that** the at least two arms (302) are diametrically opposite.

5. Shock absorber device (100) according to claim 3, **characterized in that** the spring ring includes three angularly distributed arms (302).

6. Shock absorber device (100) according to claims 1 or 2, **characterized in that** said means (300) include a spring ring (301) including inner radial extensions (303) arranged between annular portions (304), said inner radial extensions being formed by the band forming the ring bent towards the interior of the ring.

7. Shock absorber device (100) according to claim 6, **characterized in that** said inner radial extensions (303) are regularly distributed.

8. Shock absorber device (100) according to claims 6 or 7, **characterized in that** the spring ring includes three inner radial extensions (303).
